# FASCICULE DE BREVET EUROPEEN

(11) **EP 1 023 522 B1**
(45) Date de publication et mention de la délivrance du brevet: **20.11.2002**
(21) Numéro de dépôt: 98943589.6
(22) Date de dépôt: 18.09.1998
(51) Int. Cl.: E21B 25/00, E21B 25/06, E21B 25/10

(54) **CAROTTIER**
KERNBOHRGERÄT
CORE DRILL

(30) Priorité: 17.10.1997 BE 9700829
(43) Date de publication de la demande: 02.08.2000
(73) Titulaire: Halliburton Energy Services, Inc., Carrollton, TX 75006 (US)
(72) Inventeur: FANUEL, Philippe, B-1050 Bruxelles (BE); CRAVATTE, Philippe, B-1030 Bruxelles (BE); LEFEVRE Olivier, B-1620 Drogenbos (BE)
(74) Mandataire: Claeys, Pierre
(86) Numéro de dépôt international: BE9800136
(87) Numéro de publication internationale: WO99020870

(56) Documents cités:
- EP-A- 0 588 373
- WO-A-97/26438
- WO-A-97/46790
- US-A- 4 452 321
- US-A- 4 553 613

## Description

La présente invention concerne un carottier, en particulier pour de la prospection pétrolière, comprenant une couronne de carottage, un tube extérieur supportant la couronne de manière à l'entraîner en rotation pour le carottage, et un tube intérieur monté dans le tube extérieur de façon à pouvoir recevoir une carotte découpée par la couronne. Un espace d'écoulement, prévu entre les tubes extérieur et intérieur, est destiné au passage d'un fluide de carottage à amener au fond d'un trou en cours de carottage.

On connaît par la WO 97/26438 un carottier de ce genre, qui comporte des moyens de restriction de passage du fluide de carottage agencés dans l'espace d'écoulement, du côté de l'extrémité antérieure du tube intérieur, suivant un sens d'avancement d'un carottage, et, de plus, des moyens de commande prévus pour régler, depuis la surface, les moyens de restriction de manière à augmenter la pression dudit fluide en amont des moyens de restriction. Les moyens de commande y sont agencés pour déplacer longitudinalement l'un par rapport à l'autre les tubes intérieur et extérieur en vue du réglage de la restriction, le tube intérieur étant de préférence déplacé en direction de l'extrémité antérieure du carottier lors de ce réglage.

Il y a un besoin constant d'améliorer le fonctionnement des carottiers par exemple en leur ajoutant des dispositifs auxiliaires qui augmentent la fiabilité des opérations de préhension d'une carotte découpée sur son pourtour et que l'on doit détacher du fond du trou de carottage pour l'amener à la surface. Le fonctionnement du ou des dispositifs auxiliaires eux-mêmes doit, de son côté, pouvoir être commandé, depuis la surface, de manière à ce qu'ils agissent au moment voulu et de la façon prévue, avec un risque des plus réduits quant à une perte ou une détérioration de la carotte, un endommagement du carottier, etc., étant donné les coûts énormes qu'entraînent en moyens mis en oeuvre et en temps de telles opérations de carottage qui doivent donc être menées au plus vite à bonne fin.

La présente invention a pour but de fournir des moyens simples et efficaces pour la commande de ces dispositifs auxiliaires, sans introduire dans le carottier des mécanismes sophistiqués et/ou fragiles mais en profitant au mieux des possibilités, connues en tant que telles, offertes par l'utilisation de modifications de la pression du fluide de carottage.

A cet effet, suivant l'invention, les moyens de commande comprennent, du côté de l'extrémité postérieure du tube intérieur, un système de cylindre et de piston, à course relative limitée, dont l'un est solidaire du tube intérieur et l'autre du tube extérieur. Un verrou est agencé pour pouvoir bloquer le piston dans le cylindre dans une position correspondant à une restriction minimale (passage relativement grand) choisie. De plus, le verrou est agencé pour débloquer du cylindre le piston lorsqu'une pression déterminée du fluide de carottage, supérieure à celle de carottage, est appliquée sur le verrou. La course relative limitée entre piston et cylindre à la suite d'une pression toujours supérieure améne alors les moyens de restriction de l'extrémité antérieure du tube intérieur dans une position de restriction maximale (passage relativement petit) choisie.

Suivant un forme de réalisation de l'invention, les moyens de restriction de passage component un élément de tube intérieur et un élément de tube extérieur qui coopèrent pour réaliser la restriction réglable.

Dans une autre forme de réalisation de l'invention, les moyens de restriction de passage comportent un élément de tube intérieur et/ou un élément de tube extérieur ainsi qu'un élément auxiliaire agencé pour coopérer avec l'élément de tube intérieur et/ou l'élément de tube extérieur en vue du réglage de la restriction. Les moyens de commande peuvent alors être agencés pour déplacer l'un par rapport à l'autre les tubes intérieur et/ou extérieur et/ou l'élément auxiliaire.

De préférence, dans le carottier de l'invention, au moins un desdits éléments de tubes intérieur et/ou extérieur est un bossage annulaire dont une surface périphérique tournée vers l'autre élément de tube coopère avec une surface périphérique de cet autre élément pour former la restriction.

Dans le carottier de l'invention, un type de dispositif auxiliaire peut comprendre, agencé coaxialement dans l'extrémité antérieure du tube intérieur, un manchon à paroi déformable qui, à l'état non déformé, permet le passage d'une carotte, et une chambre annulaire sensiblement étanche comprise entre le tube intérieur et la paroi du manchon, cette chambre étant en communication avec le fluide de carottage passant dans l'espace d'écoulement entre les tubes extérieur et intérieur. La paroi du manchon est choisie pour se déformer vers l'intérieur du tube intérieur, jusqu'à resserrer et/ou fermer sensiblement l'espace interne de celui-ci de façon à retenir une carotte qui s'y trouve, sous la pression dudit fluide obtenue dans la chambre annulaire après un réglage précité de la pression par la restriction maximale choisie.

Un autre type de dispositif auxiliaire du carottier de l'invention peut comprendre, agencé coaxialement dans l'extrémité antérieure du tube intérieur, une douille coulissante permettant le passage d'une carotte et montée à la manière d'un piston dans une chambre annulaire sensiblement étanche comprise entre le tube intérieur et cette douille, cette chambre étant en communication avec le fluide de carottage passant dans l'espace d'écoulement entre les tubes extérieur et intérieur. La douille coulissante est alors agencée pour, d'une part, occuper une première position coulissée vers l'extrémité antérieure du carottier et de préférence y être bloquée par un verrou, et pour, d'autre part, être coulissée jusqu'à une seconde position, éloignée de l'extrémité antérieure du carottier, sous la pression dudit fluide obtenue dans la chambre annulaire après l'augmentation de la pression précitée par la restriction maximale choisie, après que l'éventuel verrou a libéré la douille sous l'action de ladite pression sur la douille.

D'autres détails et particularités de l'invention ressortiront des revendications secondaires et de la description des dessins qui sont annexés au présent mémoire et qui illustrent schématiquement en coupe longitudinale, avec brisures et éventuellement à des échelles différentes, à titre d'exemples non limitatifs des formes de réalisation avantageuses de carottiers suivant l'invention.

La figure 1 représente une extrémité antérieure d'une forme de réalisation du carottier de l'invention, équipé d'un dispositif auxiliaire.

La figure 2 représente une forme de réalisation d'un tronçon du carottier de l'invention à l'endroit de l'extrémité postérieure du tube intérieur.

La figure 3 représente une extrémité antérieure d'une forme de réalisation du carottier de l'invention, équipé d'un autre dispositif auxiliaire.

La figure 4 représente une extrémité antérieure d'une forme de réalisation du carottier de l'invention, équipé d'une combinaison de deux dispositifs auxiliaires.

La figure 5 représente une extrémité antérieure d'une forme de réalisation du carottier de l'invention, équipé d'une autre combinaison de deux dispositifs auxiliaires.

La figure 6 représente une autre forme de réalisation du tronçon du carottier de l'invention à l'endroit de l'extrémité postérieure du tube intérieur.

La figure 7 représente une extrémité antérieure d'une autre forme de réalisation du carottier de l'invention.

Dans les différentes figures, les mêmes notations de référence désignent des éléments identiques ou analogues.

Le carottier 1 de l'invention comprend usuellement (figures 1, 3, 4, 5 et 7)une couronne de carottage 2, un tube extérieur 3 supportant la couronne 2, de manière à l'entraîner en rotation pour le carottage, et un tube intérieur 4 monté dans le tube extérieur 3 de façon à pouvoir recevoir une carotte (non représentée) découpée par la couronne 2. Un espace d'écoulement 5, prévu entre autres entre les tubes extérieur 3 et intérieur 4, est destiné au passage d'un fluide de carottage à amener au fond d'un trou en cours de carottage, à travers des ajutages percés dans la couronne 2.

Suivant l'invention, le carottier 1 comporte de plus, d'une part (figures 1, 3, 4, 5 et 7), des moyens 6 de restriction de passage du fluide qui sont agencés dans l'espace d'écoulement 5, du côté ou à proximité de l'extrémité antérieure 7 du tube intérieur 4, suivant un sens d'avancement S d'un carottage et de l'écoulement du fluide de carottage dans cet espace 5, et, d'autre part (figures 2 et 6), des moyens de commande 8 qui sont prévus, de préférence du côté de l'extrémité postérieure 9 du tube intérieur 4, pour régler depuis la surface les moyens de restriction 6 de manière à pouvoir augmenter sensiblement une pression dudit fluide en amont de ces moyens de restriction 6.

Suivant un mode de réalisation préféré de l'invention, les moyens de restriction de passage 6 comportent à cet effet un élément 10 du tube intérieur 4 et un élément 11 du tube extérieur 3 qui coopèrent pour réaliser la restriction réglable. Les moyens de commande 8 sont alors agencés pour déplacer l'un par rapport à l'autre les tubes intérieur 4 et extérieur 3 auxquels sont fixés respectivement les éléments 10 et 11.

Etant donné qu'usuellement les tubes intérieur 4 et extérieur 3 tournent l'un par rapport à l'autre autour de leur axe longitudinal connu, il est avantageux que les moyens de commande 8 soient agencés de manière à déplacer longitudinalement l'un par rapport à l'autre les tubes intérieur 4 et extérieur 3 en vue du réglage de la restriction, le tube intérieur 4 étant de préférence déplacé en direction de l'extrémité antérieure 7 du carottier 1 (suivant la flèche S) lors de ce réglage.

Suivant un autre mode de réalisation de l'invention, les moyens de restriction de passage 6 peuvent comporter à cet effet un élément de tube intérieur 10 et/ou un élément de tube extérieur 11 susdits ainsi qu'un élément auxiliaire, non représenté, agencé pour coopérer avec l'élément de tube intérieur 10 et/ou l'élément de tube extérieur 11 en vue du réglage de la restriction. Cet élément auxiliaire pourrait être une bague disposée entre les tubes intérieur 10 et extérieur 11, dans l'espace d'écoulement 5. Dans ce cas, les moyens de commande 8 peuvent alors être agencés pour déplacer l'un par rapport à l'autre les tubes intérieur 4 et/ou extérieur 3 et/ou l'élément auxiliaire.

Pour les motifs évoqués ci-dessus, dans le cas de cet autre mode de réalisation, les moyens de commande 8 peuvent être agencés pour déplacer longitudinalement l'élément auxiliaire par rapport aux tubes intérieur 4 et/ou extérieur 3 en vue du réglage de la restriction.

Pour pouvoir façonner aisément les moyens de restriction 6, au moins un des deux éléments 10, 11 de tubes intérieur 4 ou/et respectivement extérieur 3 est un bossage annulaire externe 13 ou respectivement interne 14. Par exemple, une surface périphérique externe du bossage annulaire externe 13 ou de l'élément 10 lui-même, tournée vers l'autre élément de tube 11, coopère avec une surface périphérique interne de cet autre élément 11 ou de son bossage annulaire 14 pour former la restriction.

De même, l'élément auxiliaire précité pourrait être muni d'un bossage annulaire interne ou/et d'un externe agencé(s) pour coopérer respectivement, obtenir la restriction, avec l'élément de tube intérieur 10, muni ou non d'un bossage correspondant, ou/et avec l'élément de tube extérieur 11 de même muni ou non d'un bossage annulaire correspondant.

Pour l'actionnement des moyens de restriction 6 expliqués ci-dessus, par un déplacement longitudinal précité, les moyens de commande 8 peuvent comprendre, du côté de l'extrémité postérieure 9 du tube intérieur 4, un système que l'on qualifiera de système à cylindre 22 et piston 23 à course relative limitée en raison entre autres de l'agencement coulissant de l'un dans l'autre. Par exemple, le cylindre 22 (figure 2) est solidaire du tube intérieur 4 et le piston 23 est solidaire du tube extérieur 3 par l'intermédiaire de la butée à billes 25 prévue pour la suspension du tube intérieur 4 dans le tube extérieur 3. Un verrou 24 est avantageusement prévu pour empêcher tout mouvement longitudinal relatif du piston 23 par rapport au cylindre 22 dans une position de départ de ceux-ci correspondant à un carottage usuel avec une restriction minimale choisie. Le verrou 24 est alors agencé pour pouvoir débloquer le cylindre 22 du piston 23 lorsqu'une pression déterminée du fluide de carottage, supérieure à celle d'un carottage normal, est appliquée sur le verrou 24.

Le verrou 24 de la figure 2 peut comporter par exemple un tube 26 qui peut coulisser dans le piston 23 et des billes 27 logées dans des trous cylindriques radiaux, à travers la paroi du piston 23, et faisant saillie jusque dans des encoches appropriées, ou dans une rainure annulaire 28, taillées dans la face interne du cylindre 22. Un bossage annulaire externe 29 du tube 26 est agencé sur celui-ci à un endroit où, le dispositif entier étant en position de carottage usuel, il tient les billes 27 bloquées dans la position décrite ci-dessus, de manière à former une liaison entre cylindre 22 et piston 23. Une tige de bocage 30 fixée à travers le piston 23 et le tube coulissant 26 tient ce dernier dans la position dans laquelle il bloque les billes 27. A son extrémité postérieure (suivant le sens S), le tube coulissant 26 comporte un siège de soupape 31 destiné à recevoir, en tant que soupape de fermeture, une bille 32 et il est inséré de façon étanche dans le conduit 33 d'arrivée de fluide de carottage dans cette position de blocage des billes 27. Un premier ensemble de passages de fluide 34 et une second ensemble de passages de fluide 35, tous transversaux à la paroi du tube coulissant 26 sont situés chacun à un niveau différent dans celle-ci.

Au cours d'un carottage usuel, le fluide de carottage venant du conduit 33 passe à travers le siège de soupape 31, s'écoule dans le tube coulissant 26 et en sort entre autres par l'ensemble des passages 34 pour déboucher, par l'intermédiaire de trous d'écoulement 36, vers l'espace d'écoulement 5 précité.

Au moment où il est souhaité commander depuis la surface une restriction maximale à l'extrémité antérieure 7, on lance dans l'écoulement de fluide la bille 32 qui vient se loger sur le siège de soupape 31 et qui obstrue ainsi l'écoulement normal du fluide de carottage. La pression du fluide agit alors pleinement sur la bille 32 et sur toute la section transversale du tube coulissant 26, apparente à son extrémité postérieure insérée dans le conduit 33. Lorsque ladite pression augmente à défaut d'un écoulement d'échappée à travers le siège de soupape 31, elle peut arriver à produire sur le tube coulissant 26 une force suffisante pour cisailler la tige de blocage 30. Le tube coulissant 26 ainsi libéré et poussé par la pression coulisse dans le piston 23, jusque contre une butée, jusqu'à un point où son bossage annulaire 29 libère les billes de blocage 27 qui désolidarisent alors le piston 23 du cylindre 22.

En bout de course du coulissement sous la pression du fluide, le tube coulissant 26 sort du conduit 33. Le fluide de carottage peut s'échapper alors en passant autour de l'extrémité postérieure ainsi libérée du tube coulissant 26 et il pénètre dans ce dernier en passant par l'ensemble de passages 35 ou bien il passe autour du tube coulissant 26, dans un interstice annulaire entre celui-ci et le piston 23, pour atteindre à nouveau l'espace d'écoulement 5 par l'intermédiaire des trous d'écoulement 36.

La course relative du piston 23 dans le cylindre 22 est limitée par exemple par un téton 37 fixé au piston 23 et par un trou oblong 38 taillé dans la paroi du cylindre 22. Le téton 37 permet que le piston 23 ait une course limitée au déplacement du téton 37 depuis une extrémité de ce trou oblong 38 (tel que cela est représenté à la figure 2) jusqu'à l'autre extrémité de ce même trou 38.

Cette course relative limitée est produite par la pression du fluide sur l'extérieur du tube intérieur 4. Celui-ci, déplacé dans le sens S, amène les moyens de restriction 6 dans une position de restriction maximale choisie.

Le carottier 1 suivant l'invention peut comprendre (figure 1) un genre de dispositif auxiliaire 40 destiné par exemple à enserrer une carotte à saisir pour l'amener à la surface. Ce dispositif auxiliaire 40, agencé coaxialement dans l'extrémité antérieure 7 du tube intérieur 4, peut comprendre un manchon 41 à paroi 42 déformable, qui permet le passage de la carotte lorsqu'il est dans un état non déformé de départ. Une chambre annulaire 43 sensiblement étanche du dispositif 40 est agencée entre le tube intérieur 4 et la paroi déformable 42 du manchon 41, cette chambre 43 étant en communication, par un ou des trous 44 dans la paroi du tube intérieur 4, avec le fluide de carottage passant dans l'espace d'écoulement 5. La paroi 42 est choisie pour se déformer vers l'intérieur du tube intérieur 4, jusqu'à resserrer et/ou fermer sensiblement l'espace interne 45 de celui-ci de façon à y retenir une carotte qui s'y trouve, sous la pression dudit fluide obtenue dans la chambre annulaire 43 après un réglage précité de la pression par la restriction maximale choisie.

Le carottier 1 suivant l'invention peut comprendre (figure 3) un autre genre de dispositif auxiliaire 49 destiné par exemple à aménager un passage relativement uni à l'extrémité antérieure 7 du tube intérieur 4, notamment à l'endroit de moyens 50 connus utilisés pour enserrer et/ou saisir une carotte, tels qu'une bague tronconique fendue. Le dispositif auxiliaire 49 peut comprendre, agencé coaxialement dans l'extrémité antérieure 7 du tube intérieur 4, une douille coulissante 51 permettant le passage d'une carotte et montée à la manière d'un piston dans une chambre annulaire 52 sensiblement étanche comprise entre le tube intérieur 4 et cette douille 51. La chambre 52 est en communication, par un ou des trous 53 percés dans le tube intérieur 4, avec le fluide de carottage passant dans l'espace d'écoulement 5 entre les tubes extérieur 3 et intérieur 4. La douille coulissante 51 peut occuper une première position (montrée à la figure 3) coulissée vers l'extrémité antérieure 54 du carottier 1, et de préférence y être bloquée par un verrou 55, et elle peut être coulissée jusqu'à une seconde position, éloignée de l'extrémité antérieure 54 du carottier 1, sous la pression dudit fluide obtenue dans la chambre annulaire 52, en communication avec le(s) trou(s) 53, après l'augmentation de la pression par la restriction maximale choisie. Ceci a lieu après que l'éventuel verrou 55 a libéré la douille 51 sous l'action de ladite pression sur la douille 51. Ce verrou 55 peut être une tige de blocage qui casse sous la force d'une pression choisie, agissant pour faire coulisser la douille 51.

La douille 51 peut comporter, vue dans sa longueur et successivement depuis son extrémité postérieure jusqu'à son extrémité antérieure,
-- une paroi 56 relativement mince masquant une section ouverte de la chambre annulaire 52, dans ladite première position,
-- un collet circulaire 57 faisant fonction de tête de piston,
-- une paroi 58 relativement épaisse pour résister à la pression du fluide et coopérant avec le tube intérieur 4 pour former la chambre annulaire 52, et
-- une paroi 59, de préférence relativement mince, destinée à masquer dans le tube intérieur 4, vis-à-vis de la carotte, les moyens 50 prévus pour enserrer celle-ci afin de la sortir du trou de carottage.

Le tube intérieur 4 peut comporter alors un épaulement interne 60, opposé au collet 57 de la douille 51, destiné à fermer la chambre annulaire 52. La dimension longitudinale de la chambre annulaire 52 est choisie pour que la course de la douille 51 dans celle-ci permette de dégager les moyens 50 prévus pour enserrer la carotte, afin que ceux-ci puissent agir.

Avantageusement, la fixation du tube intérieur 4 au tube extérieur 3 est réalisée de façon à ce qu'en cas de bourrage de la carotte dans le tube intérieur 4, ce dernier puisse être repoussé vers l'extrémité postérieure du carottier 1. Dans ce cas, il est pratique que les tubes intérieur 4 et extérieur 3 comportent des moyens d'étranglement 65 qui coopèrent, lorsque le tube intérieur 4 est repoussé, de façon à accroître la pression du fluide de carottage. Un tel accroissement de pression peut être interprété à la surface comme étant un signal de bourrage dans le tube intérieur 4.

Lesdits moyens d'étranglement 65 peuvent être combinés (figures 3 et 4) à l'élément 10 susdit de tube intérieur 4 et/ou à celui 11 du tube extérieur 3. Ce dernier comporte alors de préférence sur le bossage annulaire interne 11 une face circulaire 66 qui coopère avec un bossage annulaire externe 67 supplémentaire du tube intérieur 4 pour effectuer l'étranglement précité lorsque le tube intérieur 4 est repoussé dans le tube extérieur 3 par une carotte, ce dernier n'étant que suspendu dans le tube extérieur 3 par la butée à billes 25 poussée en appui contre ce dernier par la pression du fluide.

A la figure 2, les moyens d'étranglement 65 sont montrés agencés du côté de l'extrémité postérieure du tube intérieur 4, près de sa suspension dans le tube extérieur 3. Les trous d'écoulement 36 débouchent dans l'espace d'écoulement 5 à proximité de la paroi du tube extérieur 3. Au-dessus (suivant le dessin) des trous d'écoulement 36, la paroi du tube extérieur 3 présente un diamètre interne plus petit qu'en dessous ou au niveau de ces trous d'écoulement 36 lorsqu'il se trouvent dans une position relative usuelle de carottage des tubes intérieur 4 et extérieur 3. Comme le tube intérieur 4 est suspendu par la butée à billes 25 en appui contre le tube extérieur 3, si le tube intérieur 4 est repoussé, en sens inverse du sens S, dans le tube extérieur 3 à la suite d'un coincement d'une carotte dans le tube intérieur 4 ou pour toute autre raison, les trous d'écoulement 36 viennent en regard du plus petit diamètre du tube extérieur 3. Un étranglement du fluide se produit et il fait croître la pression de celui-ci et cet augmentation de pression peut être à nouveau interprétée à la surface.

Il va de soi pour l'homme de métier que dans les explications ci-dessus, on peut considérer que le tube extérieur 3 et la couronne 2 peuvent ne faire qu'un seul ensemble au moins en ce qui concerne des fonctions et éléments internes de ceux-ci. Ainsi, des éléments décrits ci-dessus comme faisant partie du tube extérieur 3 peuvent cependant se trouver dans la couronne 2, que ce soit dans les dessins ou dans les formes de réalisations non représentées dans ceux-ci.

De plus, le tube intérieur 4 peut être considéré comme comprenant les pièces qui le mettent en suspension dans le tube extérieur 3 par l'intermédiaire de la butée à billes 25, les conduits 33 d'amenée de fluide, etc.

Le ou les verrous 24, 55 précités peuvent comprendre ou être constitués par un ou des corps de matière et section choisies pour se rompre sous l'action de la pression correspondant au déblocage considéré.

Il doit être entendu que l'invention n'est nullement limitée aux formes de réalisation décrites et que bien des modifications peuvent être apportées à ces dernières sans sortir du cadre des revendications annexées au présent mémoire.

Ainsi, dans la forme de réalisation de la figure 6, le verrou 24 comporte un tube coulissant 26 quelque peu différent du précédent.

Lorsque la bille 32 arrive sur le siège de soupape 31 de ce tube coulissant 26 et que la pression du fluide qui y est appliquée casse la tige de blocage 30, outre le fonctionnement décrit ci-dessus, le tube coulissant 26 continue sa course longitudinale et s'appuie sur le cylindre 22, pour aider celui-ci à faire avancer le tube intérieur 4 dans le sens S.

Avant que la bille 32 soit envoyée dans le conduit 33, le fluide de carottage s'écoulait du conduit 33 à travers le siège de soupape 31 et les trous d'écoulement 36 jusqu'à l'espace d'écoulement 5. Après que la bille 32 a fermé le siège de soupape 31, et que le tube coulissant 26 a achevé sa course, le fluide passe du conduit 33 vers des passages 70 et ensuite, par l'interstice entre tube extérieur 3 et intérieur 4, jusqu'à l'espace d'écoulement 5.

La figure 4 montre une combinaison des moyens d'enserrage de carotte 50 et dispositifs auxiliaires 49 et 40 expliqués ci-dessus. En partant de l'extrémité antérieure 54 du carottier 1, on trouve des moyens d'enserrage 50, et un dispositif auxiliaire 49 agencé pour masquer celui-ci pour une carotte de façon à ce qu'elle y trouve un passage relativement uni et, au-dessus de cela, un autre dispositif auxiliaire 40 à manchon d'enserrage 41 décrit plus haut.

La figure 5 montre une combinaison, inversée par rapport à celle de la figure 4, des mêmes moyens d'enserrage de carotte 50 et dispositifs auxiliaires 49 et 40.

Les figures 1, 3, 4 et 5 montrent l'invention dans le cas d'une extrémité de tube intérieur 75 amincie en épaisseur et agencée dans une rainure annulaire 76, s'étendant selon l'axe du carottier 1 vers le fond du trou de carottage. La figure 7 montre l'invention dans une configuration différente de l'extrémité 75 du tube intérieur par rapport à l'alésage 77 de la couronne 2, cette dernière extrémité 75 pouvant être amenée alors plus près du fond du trou de carottage que celle enfoncée dans la rainure 76.

### LEGENDE DES NUMEROS DE REFERENCE DES FIGURES

- 1: Carottier
- 2: couronne de carottage
- 3: tube extérieur
- 4: tube intérieur
- 5: espace d'écoulement
- 6: moyens de restriction de passage du fluide
- 7: l'extrémité antérieure de 4
- 8: moyens de commande
- 9: extrémité postérieure de 4
- 10: élément de tube intérieur 4
- 11: élément de tube extérieur 3
- 13: bossage annulaire externe de 10
- 14: bossage annulaire interne de 11
- 22: cylindre
- 23: piston
- 24: verrou
- 25: butée à billes
- 26: tube coulissant
- 27: billes de blocage
- 28: encoches ou rainure annulaire
- 29: bossage annulaire externe de 26
- 30: tige de blocage
- 31: siège de soupape
- 32: bille de soupape
- 33: conduit d'arrivée
- 34: passage(s) de fluide de 26
- 35: passage(s) de fluide de 26
- 36: trou(s) d'écoulement
- 37: téton de 23
- 38: trou oblong de 22
- 40: dispositif auxiliaire
- 41: manchon d'enserrage
- 42: paroi déformable
- 43: chambre annulaire
- 44: trou(s) dans 4
- 45: espace interne de 4
- 49: autre genre de dispositif auxiliaire
- 50: moyens pour enserrer et/ou saisir une carotte
- 51: douille coulissante
- 52: chambre annulaire
- 53: trou(s) dans 4
- 54: extrémité antérieure de 1
- 55: verrou
- 56: paroi de 51
- 57: collet circulaire de 51
- 58: paroi de 51
- 59: paroi de 51
- 60: épaulement interne de 4
- 65: moyens d'étranglement
- 66: face circulaire de 11
- 67: bossage annulaire externe supplémentaire de 4
- 70: passage(s)
- 75: extrémité antérieure du tube intérieur 4
- 76: rainure annulaire de 2
- 77: alésage de 2
- S: sens d'avancement

## Revendications

1. Carottier, en particulier pour de la prospection pétrolière, comprenant :
- une couronne (2) de carottage,
- un tube extérieur (3) supportant la couronne (2) de manière à l'entraîner en rotation pour le carottage, et
- un tube intérieur (4) monté dans le tube extérieur (3) de façon à pouvoir recevoir une carotte découpée par la couronne (2),
- un espace d'écoulement (5), prévu entre les tubes extérieur (3) et intérieur (4), étant destiné au passage d'un fluide de carottage à amener au fond d'un trou en cours de carottage,
- des moyens de restriction (6) de passage du fluide, agencés dans l'espace d'écoulement (5), du côté de l'extrémité antérieure (7) du tube intérieur (4) suivant un sens d'avancement (S) d'un carottage, et
- des moyens de commande (8) prévus pour régler, depuis la surface, les moyens de restriction (6) de manière à augmenter sensiblement une pression dudit fluide en amont des moyens de restriction (6),
- les moyens de commande (8) étant agencés pour déplacer longitudinalement l'un par rapport à l'autre les tubes intérieur (4) et extérieur (3) en vue du réglage de la restriction, le tube intérieur (4) étant de préférence déplacé en direction de l'extrémité antérieure (54) du carottier (1) lors de ce réglage,
**caractérisé en ce que**, pour le déplacement longitudinal,
-- les moyens de commande (8) comprennent, du côté de l'extrémité postérieure (9) du tube intérieur (4), un système de cylindre (22) et de piston (23) à course relative limitée dont l'un est solidaire du tube intérieur (4) et l'autre du tube extérieur (3),
-- un verrou (24) bloque le piston (23) dans le cylindre (22) dans une position correspondant à une restriction minimale choisie,
-- le verrou (24) est agencé pour débloquer du cylindre (22) le piston (23) lorsqu'une pression déterminée du fluide de carottage, supérieure à celle de carottage est appliquée sur le verrou (24), la course relative limitée entre piston (23) et cylindre (22) à la suite d'une pression toujours supérieure amenant les moyens de restriction (6) de l'extrémité antérieure (7) du tube intérieur (4) dans une position de restriction maximale choisie.

2. Carottier suivant la revendication 1, **caractérisé en ce que** les moyens de restriction (6) de passage comportent à cet effet un élément (10) de tube intérieur (4) et un élément (11) de tube extérieur (3) qui coopèrent pour réaliser la restriction réglable.

3. Carottier suivant la revendication 1, **caractérisé en ce que**
-- les moyens de restriction (6) de passage comportent à cet effet un élément (10) de tube intérieur (4) et/ou un élément (11) de tube extérieur (3) ainsi qu'un élément auxiliaire agencé pour coopérer avec l'élément (10) de tube intérieur (4) et/ou l'élément (11) de tube extérieur (3) en vue du réglage de la restriction,
-- les moyens de commande (8) sont agencés pour déplacer à cet effet l'un par rapport à l'autre les tubes intérieur (4) et/ou extérieur (3) et/ou l'élément auxiliaire.

4. Carottier suivant la revendication 3, **caractérisé en ce que**
-- les moyens de commande (8) sont agencés pour déplacer longitudinalement l'élément auxiliaire par rapport aux tubes intérieur (4) et/ou extérieur (3) en vue du réglage de la restriction.

5. Carottier suivant l'une quelconque des revendications 2 à 4, **caractérisé en ce que**
-- au moins un desdits éléments (10, 11) de tubes intérieur (4) et extérieur (3) est un bossage annulaire (13, 14) dont une surface périphérique tournée vers l'autre élément de tube (11, 10) coopère avec une surface périphérique de cet autre élément (11, 10) pour former la restriction.

6. Carottier suivant l'une quelconque des revendications 1 à 5, **caractérisé en ce qu'**il comprend, agencé coaxialement dans l'extrémité antérieure (7) du tube intérieur (4).
un manchon (41) à paroi déformable (42) qui, à l'état non déformé, permet le passage d'une carotte et
une chambre annulaire (43) sensiblement étanche comprise entre le tube intérieur (4) et la paroi (42) du manchon (41), cette chambre étant en communication avec le fluide de carottage passant dans l'espace d'écoulement (5) entre les tubes extérieur (3) et intérieur (4), la paroi (42) du manchon (41) étant choisie pour se déformer vers l'intérieur du tube intérieur (4), jusqu'à resserrer et/ou fermer sensiblement l'espace interne (45) de celui-ci de façon à retenir une carotte qui s'y trouve, sous la pression dudit fluide obtenue dans la chambre annulaire (43) après un réglage de la pression précitée par la restriction maximale choisie.

7. Carottier suivant l'une quelconque des revendications 1 à 6, **caractérisé en ce qu'**il comprend, agencé coaxialement dans l'extrémité antérieure (7) du tube intérieur (4),
une douille coulissante (51) permettant le passage d'une carotte et montée à la manière d'un piston (23) dans une chambre annulaire (52) sensiblement étanche comprise entre le tube intérieur (4) et cette douille (51), cette chambre étant en communication avec le fluide de carottage passant dans l'espace d'écoulement (5) entre les tubes extérieur (3) et intérieur (4), la douille coulissante (51) pouvant
- occuper une première position coulissée vers l'extrémité antérieure (54) du carottier (1) et de préférence y être bloquée par un verrou (55), et
- être coulissée jusqu'à une seconde position, éloignés de l'extrémité antérieure (54) du carottier (1), sous la pression dudit fluide obtenue dans la chambre annulaire (52) après l'augmentation de la pression précitée par la restriction maximale choisie, après que l'éventuel verrou (55) a libéré la douille (51) sous l'action sur celle-ci de ladite pression.

8. Carottier suivant la revendication 7, **caractérisé en ce que**
- la douille comporte au moins, vu dans sa longueur et successivement,
-- un collet circulaire (57) faisant fonction de tête de piston,
-- une paroi (58) relativement épaisse pour résister à la pression du fluide et coopérant avec le tube intérieur (4) pour former la chambre annulaire (52), et
-- une paroi (59), de préférence relativement mince, destinée à masquer dans le tube intérieur (4), vis-à-vis de la carotte, des moyens (50) prévus pour enserrer celle-ci afin de la sortir du trou de carottage,
- le tube intérieur (4) comporte un épaulement interne (60), opposé au collet (57) de la douille, destiné à fermer la chambre annulaire (52),
- la dimension longitudinale de la chambre annulaire (52) est choisie pour que la course de la douille (51) dans celle-ci permette de dégager les moyens (50) prévus pour enserrer la carotte.

9. Carottier suivant l'une quelconque des revendications 1 à 8, **caractérisé en ce que**
- la fixation du tube intérieur (4) au tube extérieur (3) est réalisée de façon à ce qu'en cas de bourrage de la carotte dans le tube intérieur (4), ce dernier puisse être repoussé vers l'extrémité postérieure du carottier (1), et
- les tubes intérieur (4) et extérieur (3) comportent des moyens d'étranglement (65) qui coopèrent, lorsque le tube intérieur (4) est repoussé, de façon à accroître la pression du fluide de carottage.

10. Carottier suivant la revendication 9, **caractérisé en ce que** lesdits moyens d'étranglement (65) sont combinés à l'élément (10) susdit de tube intérieur (4) et/ou à celui (11) du tube extérieur (3), de préférence le tube extérieur (3) comportant comme élément du tube (11) un bossage annulaire interne (14)
- dont une face, tournée vers l'extrémité postérieure (9) du tube intérieur (4), coopère avec un bossage annulaire externe postérieur (13) du tube intérieur (4) pour le réglage de la restriction lors d'une commande par les moyens de commande (8) de restriction, et
- dont l'autre face (66), tournée vers l'extrémité antérieure (7) du tube intérieur (4), coopère avec un bossage annulaire externe antérieur (67) du tube intérieur (4) pour effectuer l'étranglement précité lorsque le tube intérieur (4) est repoussé par un carotte.

11. Carottier suivant l'une quelconque des revendications 1 à 10, **caractérisé en ce que**
- le ou les verrous (24, 55) précités sont constitués par ou comprennent un ou des corps de matière et section choisies pour se rompre sous l'action de la pression correspondant au déblocage considéré.

## Patentansprüche

1. Kernbohrgerät, insbesondere für die Erdölförderung, umfassend:
- eine Kernbohrkrone (2),
- eine äußere Röhre (3), die die Krone (2) hält, um diese in Rotation für das Kernbohren zu versetzen, und
- eine innere Röhre (4), die in der äußeren Röhre (3) montiert ist, um einen Bohrkem aufzunehmen, der von der Krone (2) ausgeschnitten wurde,
- einen Ablaufraum (5), der zwischen der äußeren Röhre (3) und der inneren Röhre (4) vorgesehen und bestimmt ist für den Durchfluß eines Kernbohrfluidums zum Boden eines Bohrloches während des Kernbohrens,
- Restriktionsmittel (6) zur Beschränkung des Fluidumdurchgangs, die vorgesehen sind in dem Ablaufraum (5) auf der Seite des vorderen Endes (7) der inneren Röhre (4) im Sinne der Vortriebsrichtung (S) bei einer Kernbohrung, und
- Steuerungsmittel (8), die vorgesehen sind, um von der Oberfläche aus die Restriktionsmittel (6) zu steuern, um einen Druck des Fluidums in Höhe der Restriktionsmittel (6) deutlich zu erhöhen.
- wobei die Steuerungsmittel (8) vorgesehen sind, um die innere Röhre (4) und die äußere Röhre (3) im Hinblick auf eine Steuerung der Beschränkung in Längsrichtung gegeneinander zu verschieben, wobei die innere Röhre (4) vorzugsweise in Richtung des vorderen Endes (54) des Kernbohrers (1) während dieser Steuerung verschoben wird,
**dadurch gekennzeichnet, dass** für ein Verschieben in Längsrichtung
- die Steuermittel (8) auf der Seite des hinteren Endes (9) der inneren Röhre (4) ein System aus Zylinder (22) und Kolben (23) mit einem Hub, der relativ beschränkt ist, umfassen, wobei der eine einstückig mit der inneren Röhre (4) und der andere mit der äußeren Röhre (3) ist,
- wobei ein Bolzen (24) den Kolben (23) in dem Zylinder (22) in einer Position blockiert, die einer gewählten Minimalrestriktion entspricht,
- wobei der Bolzen (24) derart vorgesehen ist, dass der Kolben (23) vom Zylinder (22) entblockiert wird, wenn ein bestimmter Druck des Kernbohrfluidums auf den Bolzen (24) angewendet wird, der größer ist als derjenige der Kernbohrung, wobei der relativ beschränkte Hub zwischen Kolben (23) und Zylinder (22) in Folge eines immer noch erhöhten Drucks die Restriktionsmittel (6) vom vorderen Ende (7) der inneren Röhre (4) in eine Position einer gewünschten maximalen Restriktion zubringt.

2. Kernbohrer nach Anspruch 1, **dadurch gekennzeichnet, dass** die Restriktionsmittel (6) des Durchgangs zu diesem Zweck ein Element (10) der inneren Röhre (4) und ein Element (11) der äußeren Röhre (3) umfassen, die zusammenwirken, um die steuerbare Beschränkung zu ermöglichen.

3. Kernbohrer nach Anspruch 1, **dadurch gekennzeichnet, dass** die
- Restriktionsmittel (6) des Durchgangs zu diesem Zweck ein Element (10) der inneren Röhre (4) und/oder ein Element (11) der äußeren Röhre (3) sowie ein Hilfselement umfassen, das vorgesehen ist zur Zusammenwirkung mit dem Element (10) der inneren Röhre (4) und/oder dem Element (11) der äußeren Röhre (3) im Hinblick auf die Steuerung der Beschränkung,
- Steuerungsmittel (8), die vorgesehen sind, um zu diesem Zweck die innere Röhre (4) und/oder die äußere Röhre (3) und/oder das Hilfselement gegeneinander zu verschieben.

4. Kernbohrer nach Anspruch 3, **dadurch gekennzeichnet, dass**
- die Steuerungsmittel (8) vorgesehen sind, um das Hilfselement in Längsrichtung gegenüber der inneren Röhre (4) und/oder der äußeren Röhre (3) im Hinblick auf die Steuerung der Beschränkung zu verschieben.

5. Kernbohrer nach einem der Ansprüche 2 bis 4, **dadurch gekennzeichnet, dass**
- mindestens eines der Elemente (10,11) der inneren Röhre (4) und der äußeren Röhre (3) ein Ringbuckel (13,14) ist, dessen periphere gegen das andere Element der Röhre (11,10) gewendete Oberfläche mit einer peripheren Oberfläche dieses anderen Elements (11,10) zusammenwirkt, um die Beschränkung zu bilden.

6. Kernbohrer nach einem der Ansprüche 1 bis 5, **dadurch gekennzeichnet, dass** er koaxial im vorderen Ende (7) der inneren Röhre (4) angeordnet umfasst,
eine Muffe (41) mit deformierbarer Wand (42) die im undeformierten Zustand, den Durchgang eines Bohrkems gestattet und
eine Ringkammer (43), die dicht zwischen der inneren Röhre (4) und der Wand (42) der Muffe (41) enthalten ist, wobei diese Kammer in Verbindung steht mit dem Kernbohrfluidum, das in dem Ablaufraum (5) zwischen der äußeren Röhre (3) und der inneren Röhre (4) verläuft, wobei die Wand (42) der Muffe (41) derart gewählt ist, dass sie sich zum Inneren der inneren Röhre (4) deformieren kann, bis sie den Innenraum (45) derselben einschnürt und/oder fest verschließt, um einen Bohrkern zurückzuhalten, der sich darin befindet, unter dem Druck des Fluidums, der in der Ringkammer (43) erhalten wurde nach einer Steuerung des vorgenannten Druckes durch die gewählte Maximalrestriktion.

7. Kernbohrer nach irgendeinem der Ansprüche 1 bis 6, **dadurch gekennzeichnet, dass** er am vorderen Ende (7) der inneren Röhre (4) koaxial vorgesehen umfaßt
eine verschiebbare Hülse (51), die den Durchgang eines Bohrkerns erlaubt und die in der Art eines Kolbens (23) montiert ist in einer Ringkammer (52), die sehr dicht ist und zwischen der inneren Röhre (4) und dieser Hülse (51) vorliegt, wobei diese Kammer in Verbindung steht mit dem Kernbohrerfluidum, das in dem Ablaufraum (5) zwischen der äußeren Röhre (3) und der inneren Röhre (4) verläuft, wobei die verschiebbare Hülse (51)
- eine erste Verschiebepostion einnehmen kann in Richtung des vorderen Endes (54) des Kernbohrers (1) und vorzugsweise über einen Bolzen (55) blockiert werden kann, und
- verschoben werden kann bis zu einer zweiten Position, die vom Vorderende (54) des Kernbohrers (1) beabstandet ist, unter dem Druck des Fluidums, der erhalten wird in der Ringkammer (52) nach der Erhöhung des vorgenannten Druckes durch die gewählte Maximalrestriktion, nachdem der gegebenenfalls vorhandene Bolzen (55) die Hülse (51) freigegeben hat unter der Wirkung des Druckes auf diesen.

8. Kernbohrer nach Anspruch 7, **dadurch gekennzeichnet, dass**
- die Hülse hintereinander entlang ihrer Länge mindestens umfasst,
- einen ringförmigen Kragen (57), der als Kolbenkopf wirkt,
- eine relativ dicke Wand (58) zum Widerstand gegen den Fluidumsdruck und die mit der inneren Röhre (4) zusammenwirkt, um die Ringkammer (52) zu bilden, und
- eine vorzugsweise relativ dünne Wand (59), die dazu bestimmt ist in der inneren Röhre (4) diejenigen Mittel (50) gegenüber dem Bohrkem zu maskieren, die vorgesehen sind, diesen zum Austritt aus dem Kernbohrloch einzuschnüren,
- wobei die innere Röhre (4) eine innere Schulter (60) umfasst, die dem Kragen (57) der Hülse gegenüberliegt, und bestimmt ist die Ringkammer (52) zu schließen,
- wobei die Dimension in Längsrichtung der Ringkammer (52) so gewählt ist, dass der Hub der Hülse (51) in dieser ein entkoppeln der Mittel (50) erlaubt, die zum Einschnüren des Bohrkerns vorgesehen sind.

9. Kernbohrer nach einem der Ansprüche 1 bis 8, **dadurch gekennzeichnet, dass**
- die Befestigung der inneren Röhre (4) and der äusseren Röhre (3) bewerkstelligt wird so dass für den Falleines Transportfehlers des Bohrkerns in der inneren Röhre (4), Letztere zurückgeschoben werden kann zum hinteren Ende des Kernbohrers (1), und
- die innere Röhre (4) und die äussere Röhre (3) umfassen Einschnürmittel (65), die zusammenwirken, wenn die innere Röhre zurückgeschoben wird, so dass der Druck des Kernbohrfluidums erhöht wird.

10. Kernbohrer nach Anspruch 9, **dadurch gekennzeichnet, dass** die Einschnürmittel (65) mit dem oben genannten Element (10) der inneren Röhre (4) kombiniert sind und/oder an dasjenige (11) der äusseren Röhre (3), wobei vorzugsweise die äussere Röhre (3) als Element der Röhre (11) einen inneren Ringbuckel (14) umfasst
- dessen eine Seite, die dem hinteren Ende (9) der inneren Röhre (4) zugewandt ist, mit einem äusseren hinteren Ringbuckel (13) der inneren Röhre (4) zusammenwirkt zur Steuerung der Beschränkung nach einer Steuerung durch die Steuerungsmittel (8) der Beschränkung, und
- deren andere Seite (66), die dem vorderen Ende (7) der inneren Röhre (4) zugewandt ist, mit einem äusseren vorderen Ringbuckel (67) der inneren Röhre (4) zusammenwirkt, um das vorgenannte Einschnüren zu bewirken, wenn die innere Röhre (4) von einem Bohrkern zurückgeschoben wird.

11. Kernbohrer nach irgendeinem der Ansprüche 1 bis 10, **dadurch gekennzeichnet, dass** der oder die vorgenannten Bolzen (24, 25) aufgebaut sind aus oder umfassen einen oder mehrere Körper, die ausgewählt sind, um zu zerreißen unter der Wirkung des Druckes, der der vorliegenden Entblockierung entspricht.

## Claims

1. A core drill, in particular for oil prospecting, comprising :
- a core bit (2),
- an outer tube (3) supporting the core bit (2) so as to drive its rotation for core drilling, and
- an inner tube (4) mounted in the outer tube (3) so that it can receive a core sample cut by the core bit (2),
- a flow space (5) provided between the outer (3) and inner (4) tubes and intended for the passage of a core drilling fluid to be conveyed to the bottom of a hole during core drilling,
- means (6) for restricting the passage of fluid, arranged in the flow space (5) at the front end (7) side of the inner tube (4) viewed according to a direction of advance (S) of a core sampling, and
- control means (8) provided for adjusting, from the surface, the restricting means (6) so as to substantially increase a pressure of said fluid upstream of the restricting means (6),
- the control means (8) being designed to move the inner (4) and outer (3) tubes longitudinally one with respect to the other with a view to adjusting the restriction, the inner tube (4) preferably being moved towards the front end (54) of the core drill (1) during this adjustment,
***characterized in that,*** for the longitudinal movement,
- the control means (8) comprise, on the rear end (9) side of the inner tube (4), a cylinder (22) and piston (23) assembly with a relatively limited travel, one of which elements is secured to the inner tube (4) and the other of which is secured to the outer tube (3),
- a catch (24) locks the piston (23) in the cylinder (22) in a position that corresponds to a chosen minimum restriction,
- the catch (24) is designed to unlock the piston (23) from the cylinder (22) when a determined pressure of core drilling fluid, higher than the core-drilling pressure is applied to the catch (24), the limited relative travel of piston (23) relative to cylinder (22), as a result of a pressure which is still higher, bringing the restricting means (6) from the front end (7) of the inner tube (4) into a position of chosen maximum restriction.

2. The core drill as claimed in claim 1, wherein the passage-restricting means (6) comprise for this purpose an element (10) of inner tube (4) and an element (11) of outer tube (3) which elements collaborate to produce the adjustable restriction.

3. The core drill as claimed in claim 1, wherein
- the passage-restricting means (6) comprise for this purpose an element (10) of inner tube (4) and/or an element (11) of outer tube (3) and an auxiliary element designed to collaborate with the element (10) of inner tube (4) and/or the element (11) of outer tube (3) with a view to adjusting the restriction,
- the control means (8) are designed for this purpose to move the inner (4) and/or outer (3) tubes and/or the auxiliary element one with respect to the other.

4. The core drill as claimed in claim 3, wherein
- the control means (8) are designed to move the auxiliary element longitudinally with respect to the inner (4) and/or outer (3) tubes with a view to adjusting the restriction.

5. The core drill as claimed in any of claims 2 through 4, wherein
- at least one of said elements (10, 11) of inner (4) and outer (3) tubes is an annular boss (13, 14) of which one peripheral surface facing toward the other tube element (11, 10) collaborates with a peripheral surface of this other element (11, 10) to form the restriction.

6. The core drill as claimed in any of claims 1 through 5, **characterized in that** it comprises, arranged coaxially in the front end (7) of the inner tube (4),
- a sleeve (41) with deformable wall (42) which, in the undeformed condition, allows a core sample to pass, and
- a substantially impervious annular chamber (43) contained between the inner tube (4) and the wall (42) of the sleeve (41), this chamber being in communication with the core drilling fluid passing through the flow space (5) between the outer (3) and inner (4) tubes, the wall (42) of the sleeve (41) being chosen to deform toward the inside of the inner tube (4) until the internal space (45) thereof is substantially closed up and/or closed so as to retain a core sample located therein, under the pressure of said fluid which pressure is obtained in the annular chamber (43) after an adjustment of the aforementioned pressure by the chosen maximum restriction.

7. The core drill as claimed in any of claims 1 through 6 **characterized in that** it comprises, arranged coaxially in the front end (7) of the inner tube (4),
- a sliding ring (51) allowing the passage of a core sample and mounted in the manner of a piston (23) in a substantially impervious annular chamber (52) contained between the inner tube (4) and this ring (51), this chamber being in communication with the core drilling fluid passing through the flow space (5) between the outer (3) and inner (4) tubes, the sliding ring (51) being capable of
- occupying a first position slid towards the front end (54) of the core drill (1) and preferably being locked therein by a catch (55), and
- being slid into a second position away from the front end (54) of the core drill (1) under the pressure of said fluid which pressure is obtained in the annular chamber (52) after the increase in the aforementioned pressure by the chosen maximum restriction, after any catch (55) there might be has released the ring (51) under the action of said pressure on this ring.

8. The core drill as claimed in claim 7, wherein
- the ring comprises at least, when viewed in the direction of its length and in succession,
-- a circular flange (57) acting as a piston head,
-- a relatively thick wall (58) to withstand the pressure of the fluid and collaborating with the inner tube (4) to form the annular chamber (52), and
-- a wall (59) which is preferably relatively thin and is intended to conceal from the core sample in the inner tube (4) means (50) which are intended to grip this sample so as to remove it from the bore hole,
- the inner tube (4) comprises an internal shoulder (60) opposite the flange (57) of the ring, and intended to close the annular chamber (52),
- the longitudinal dimension of the annular chamber (52) is chosen so that the travel of the ring (51) therein allows the means (50) intended to grip the core sample to be freed.

9. The core drill as claimed in any of claims 1 through 8, wherein
- the fixing of the inner tube (4) to the outer tube (3) is performed in such a way that if the core sample becomes jammed in the inner tube (4), the latter can be pushed back toward the rear end of the core drill (1), and
- the inner (4) and outer (3) tubes comprise throttling means (65) which, when the inner tube (4) is pushed back, collaborate in a way such as to increase the pressure of the core drilling fluid.

10. The core drill as claimed in claim 9, wherein said throttling means (65) are combined with the aforementioned element (10) of the inner tube (4) and/or that (11) of the outer tube (3), the outer tube (3) preferably comprising, as tube element (11), an internal annular boss (14)
- of which one face, facing toward the rear end (9) of the inner tube (4), collaborates with a rear external annular boss (13) of the inner tube (4) for adjusting the restriction when commanded to do so by the restriction control means (8), and
- of which the other face (66), facing toward the front end (7) of the inner tube (4), collaborates with a front external annular boss (67) of the inner tube (4) so as to perform the aforementioned throttling when the inner tube (4) is pushed back by a core sample.

11. The core drill as claimed in any of claims 1 through 10, wherein
- the aforementioned catch or catches (24, 55) consist of or comprise one or more bodies of material and cross section which are chosen to break under the action of the pressure corresponding to the unlocking in question.
